# FASCICULE DE BREVET EUROPEEN

(11) **EP 0 041 245 B1**
(45) Date de publication et mention de la délivrance du brevet: **06.02.1985**
(21) Numéro de dépôt: 81104110.2
(22) Date de dépôt: 29.05.1981
(51) Int. Cl.: G04G 13/02

(54) **Pièce d'horlogerie électronique comportant un transducteur électro-acoustique**
Elektronisches Uhrwerk mit elektro akustischem Übertrager
Electronic time piece including an electro-acoustic transducer

(30) Priorité: 04.06.1980 FR 8012715
(43) Date de publication de la demande: 09.12.1981
(73) Titulaire: SOCIETE SUISSE POUR L'INDUSTRIE HORLOGERE MANAGEMENT SERVICES S.A., CH-2500 Bienne (CH)
(72) Inventeur: Gygax, Claude André, CH-2533 Evilard (CH)
(74) Mandataire: Coutts, William Robert

## Description

La présente invention concerne une pièce d'horlogerie électronique comportant au moins des moyens d'affichage analogiques dont les aiguilles se trouvent situées entre un cadran et une glace portant sur sa face interne une décoration métallisée la recouvrant partiellement pour supporter un transducteur piézo-électrique électro-acoustique et assurer le couplage électrique avec une première électrode dudit transducteur, un circuit imprimé comportant l'électronique de commande et les bornes de sorties d'un signal électrique de fréquence acoustique, ce circuit imprimé étant situé du côté opposé au transducteur par rapport au cadran, et un dispositif de liaison électrique entre les bornes de sortie et le transducteur, comprenant deux amenées conductrices du type à tenon ayant une extrémité soudée à une borne de sortie d'un circuit imprimé et l'autre extrémité recevant une lame souple de contact électrique, ces amenées étant arrangées la première pour entrer en contact avec ladite décoration métallisée, la seconde pour entrer en contact avec une seconde électrode dudit transducteur.

On connaît des pièces d'horlogerie dont le dispositif d'alarme se présente sous la forme d'un transducteur électro-acoustique opérativement associé à la glace de la montre, Il s'agit généralement d'une pastille piézo-électrique collée sur la face interne de la glace et qui reçoit un signal acoustique issu de l'électronique de la montre. Par exemple, le modèle d'utilité JA 1 223 023 décrit un réveil électrique qui comporte un plaquette piézo-électrique fixée à la face intérieure de la glace. La plaquette oscille à une fréquence audible grâce aux signaux émis par le circuit disposé dans la boîte. La plaquette à son tour provoque la mise en vibration audible de la glace. Dans le modèle cité, la plaquette se trouve au centre de la glace et sa connexion au circuit interne est réalisée au moyen de deux fils qui d'abord traversent la glace puis pénètrent à l'intérieur de la montre par un trou pratiqué à la périphérie du cadran.

On conçoit que cette construction rend malaisé l'emboîtage de la pièce d'horlogerie. En effet, après avoir monté la cadran et mis en place les aiguilles, il faut connecter la plaquette aux fils d'alimentation au moyen de soudures ou de colle conductrice qui oblige de prévoir pour cette opération un personnel ayant reçu une formation spéciale.

La présente invention remédie à cet inconvénient en proposant une construction où l'on évite des soudures ou de la colle conductrice pour connecter la plaquette à sa source d'alimentation, ce qui facilite grandement l'emboîtage de la montre.

Une montre ressemblant à la définition générique exposée au premier alinéa ci-dessus est décrite dans l'exposé d'invention JP-A-54-59 968. Cependant, il s'agit là d'une montre à affichage numérique donc dépourvue de cadran interposé entre le module et la glace de la montre où le problème ne se pose pas de falloir ajouter aux amenées électriques des lames de contacts après que le cadran ait été monté, comme cela apparaître par la suite.

On a cité dans le rapport de recherche le document GB-A-2 032 146 qui montre en figure 8 des colonnettes ou tenons 62 qui sont soudés sur un circuit imprimé 34. Ces tenons servent de bornes de sorties du circuit imprimé et alimentent par une bande de connexion souple 60 le moteur de la montre. Outre le fait que cet arrangement n'a pas pour but de relier le circuit de la montre à un élément piézo-électrique, comme c'est le cas dans la présente invention, la liaison entre l'extrémité du tenon et la borne du moteur n'est pas réalisée au moyen d'une lame élastique, mais, comme on vient de la voir, au moyen d'un câble souple soudé d'un côté au tenon 62 et fixé par vis 52 de l'autre côté aux bornes du moteur. Une telle construction s'écarte complètement du but qu'on s'est fixé dans la présente invention, à savoir établir une connexion sans fixation de l'élément piézo-électrique.

La présente invention a pour but de proposer dans une pièce d'horlogerie à affichage mécanique analogique des moyens de connexion entre le module électronique et le transducteur électro-acoustique, moyens qui apparaissent dans la revendication 1.

L'invention sera exposée maintenant dans la description qui suit et au moyen du dessin qui montre à titre d'exemple une version préferée de l'invention et dans lequel:
La figure 1 est une vue en plan de la pièce d'horlogerie, et
La figure 2 est une coupe à échelle agrandie selon la ligne A-A de la figure 1.

La figure 1 montre une pièce d'horlogerie à affichage analogique pourvue d'aiguilles 18. Le cadran 1 porte les repères de l'heure 2 et apparaît au travers d'un glace' 3. Le cadran est partiellement masqué par une décoration 4 qui est apposée sur la face interne de la glace. Sous cette décoration apparaît en pointillé un transducteur piézo-électrique 5 et les tenons 12 dont il sera question plus loin.

La figure 2 qui est une coupe selon la ligne A-A de la figure 1 fait apparaîture les mêmes éléments. La glace 3 est revêtue sur sa face interne d'une décoration 4 qui la recouvre partiellement et qui a la particularité d'être électriquement conductrice. Le transducteur 5 est une pastille piézo-électrique qui possède sur chacune de ses faces des électrodes 6 et 7. Selon l'invention, la première électrode 6 est appliquée directement sur la décoration métallique et y est fixée au moyen de colle par exemple. On réalise ainsi un couplage électrique et mécanique entre l'électrode 6 et la décoration métallisée 4. Le dessin montre entre le cadran 1, le mouvement 8 et le circuit imprimé 9 qui comprend outre l'électronique deux bornes de sorties d'un signal électrique de fréquence acoustique dont une seule 10 est représentée. Toujours selon l'invention, la liaison électrique entre la borne de sortie 10 et la décoration métallisée 4 est réalisée au moyen d'une amenée conductrice 11, dont une des extrémités s'appuie sur la décoration 4. La liaison entre la borne de sortie non représentée - car se trouvant dans un plan différent - et la seconde électrode 7 de la pastille 5 est réalisée de la même façon par une amenée conductrice dont l'une des extrémités d'appui seule est représentée. Ces amenées sont situées sous la décoration 4 et ne sont donc pas visibles de l'extérieur de la piéce d'horlogerie.

Selon une réalisation préférée de l'invention, chacune des amenées conductrices comprennent l'assemblage d'un tenon 12 et d'une lame 13. D'un côté le tenon est soudé sur le circuit imprimé à sa borne 10 et de l'autre côté il est décolleté en 14 de façon identique à ce qui est pratiqué pour le tigeron qui reçoit une aiguille de seconde habituelle. La lame 13, qui de préférence est réalisée en bronze au béryllium doré, est rivée à sa première extrémité sur un tube 15 ajusté à frottement gras sur le décolletage 14 et s'appuie à sa seconde extrémité 16 sur la décoration métallisée 4. L'autre amenée conductrice est réalisée de la même manière et seule apparaît au dessin la seconde extrémité 17 de sa lame qui s'appuie sur la seconde électrode 7 de la pastille piézo-électrique 5. On a indiqué en 16a et 17a les positions que prennent les lames 16 et 17 avant qu'elles ne prennent appui la première sur la décoration 4 et la seconde sur l'électrode 7.

On appréciera que la construction qui vient d'être décrite présente au moins deux avantages importants:

Lors du montage de la montre et une fois le cadran 1 mis en place, on pose les lames de contact 13 par emboîtage du tube 15 sur le décolletage 14 en même temps qu'on pose les aiguilles de la montre. De cette façon, lorsque le mouvement est introduit dans la boîte, les lames élastiques viennent faire contact avec les électrodes de la pastille sonore. On peut ainsi confier cette opération d'emboîtage à un personnel non spécialisé et de surcroît on économise du temps.

La figure 2 montre que le circuit imprimé 9 se trouve relativement éloigné de la pastille piézo-électrique 5 et que le point de contact de la lame 17 avec l'électrode 7 ne se trouve pas superposé à la borne de sortie (non représentée) du signal électrique de fréquence acoustique située sur le circuit imprimé 9. Comme on le voit, la réalisation préférée de l'invention permet d'assurer le contact et avec des points éloignés (en ajustant la longueur du tenon) et avec des points décentrés (en ajustant la longueur de la lame).

On mentionnera pour terminer que pour réaliser un bon couplage mécanique entre le transducteur 5 et la glace 3, le film de colle sera très mince, permettant ainsi également un couplage électrique capacitif entre la décoration métallisée 4 et l'électrode 6. L'emploi d'une colle conductrice sur une partie au moins de l'électrode 6 est également possible, réalisant ainsi une liaison galvanique avec la décoration métallisée 4.

## Revendications

1. Pièce d'horlogerie électronique comportant au moins des moyens d'affichage analogiques dont les aiguilles (18) se trouvent situées entre un cadran (1) et une glace (3) portant sur sa face interne une décoration métallisée (4) la recouvrant partiellement pour supporter un transducteur piézo-électrique électro-acoustique (5) et assurer le couplage électrique avec une première électrode (6) dudit transducteur, un circuit imprimé (9) comportant l'électronique de commande et les bornes de sorties (10) d'un signal électrique de fréquence acoustique, ce circuit imprimé étant situé du côté opposé au transducteur par rapport au cadran, et un dispositif de liaison électrique entre les bornes de sortie (10) et la transducteur (5), comprenant deux amenées conductrices (11) du type à tenon ayant une extrémité soudée à une borne de sortie d'un circuit imprimé et l'autre extrémité recevant une lame souple de contact électrique, ces amenées étant arrangées la première pour entrer en contact avec ladite décoration métallisée (4), la seconde pour entrer en contact avec une seconde électrode (7) dudit transducteur, caractérisée par le fait que chaque tenon (12) est arrangé pour traverser sans contact le cadran en débouchant sous la décoration, la première extrémité du tenon étant soudée à l'une desdites bornes de sortie (10) et la seconde extrémité recevant de façon amovible une fois la cadran mis en place, une lame élastique (13) prévue pour venir s'appuyer par son extrémité libre, la première avec ladite décoration et la seconde avec ladite seconde électrode, quand on introduit le mouvement dans la boîte de la pièce d'horlogerie.

2. Pièce d'horlogerie selon la revendication 1, caractérisée par le fait que ladite lame est rivée sur un tube (15) ajusté à frottement gras sur ladite seconde extrémité (14) du tenon.

3. Pièce d'horlogerie selon la revendication 2, caractérisée par le fait que ladite lame est en bronze au béryllium doré.

## Patentansprüche

1. Elektronisches Uhrwerk mit wenigstens einer analogen Anzeigeeinrichtung, deren Zeiger (18) sich zwischen einen Rahmen (1) und einem Glas (3) befinden, das auf seiner Innenseite eine metallisierte Dekoration (4) trägt, welche es teilweise bedeckt, um einen piezoelektrischen, elektroakustischen Übertrager (5) zu halten und um die elektrische Kopplung mit einer ersten Elektrode (6) des Übertragers zu gewährleisten, mit einer gedruckten Schaltung (9), die die Steuerelektronik und ausgangsanschlüsse (10) für ein elektrisches Signal mit akustischer Frequenz aufweist, wobei diese gedruckte Schaltung auf der bezügliche des Rahmens entgegengesetzten Seite der Übertragers angeordnet ist und mit einer elektrischen Verbindungsvorrichtung zwischen den Ausgangsanschlüssen (10) und dem Übertrager (5), die zwei leitende stiftförmige Zuleitungen (11) enthält, deren eines Ende an einem Ausgangsanschluß einer gedruckten Schaltung angelötet ist, während das andere Ende eine weiche elektrische Kontaktfeder aufnimmt und wobei diese Zuleitungen derart angeordnet sind, daß die erste mit der metallischen Dekoration (4) in Kontakt tritt, die zweite mit einer zweiten Elektrode 7 des Übertragers in Kontakt tritt, dadurch gekennzeichnet, daß jeder Stift (12) so angeordnet ist, daß et ohne Kontakt die Dekoration durchsetzt und unter dieser mündet, wobei das erste Ende des Stiftes an einem der Ausgangsanschlüsse (10) angelötet ist und das zweite Ende lösbar, nachdem der Rahmen einmal eingesetzt ist, eine elastische Feder (13) aufnimmt, wobei die erste vorgesehen ist um sich mit ihrem freien Ende auf der genannten Dekoration abzustützen und die zweite auf der genannten zweiten Elektrode abzustützen, wenn das Uhrwerk in das Gehäuse der Uhr eingesetzt wird.

2. Uhrwerk nach Anspruch 1, dadurch gekennzeichnet, das die genannte Feder an einem Rohr (15) angenietet ist, das im Preßsitz auf dem genannten zweite Ende (14) des Stiftes befestigt ist.

3. Uhrwerk nach Anspruch 2, dadurch gekennzeichnet, daß die genannte Feder aus mit Beryllium überzogener Bronze besteht.

## Claims

1. An electronic timepiece comprising at least an analog display means in which the hands (18) are located between a dial (1) and a crystal (3), the latter bearing on its inner surface a metallized decoration (4) partially extending thereover in order to support an electro-acoustic transducer (5) and to assure an electrical connection with a first electrode (6) of said transducer, a printed circuit (9) providing electronic control means and output terminals (10) for an electric signal at an acoustic frequency, said printed circuit being located on the side of the dial opposite to the transducer, and electrical coupling means between the output terminals (10) and the transducer (5), comprising two conductive leads (11) in the form of studs having one end soldered to an output terminal of the printed circuit and the other end receiving a flexible electrical contact blade, a first one of said leads being arranged to effect an electrical contact with said metallized decoration (4), and the second one thereof to effect an electrical contact with a second electrode of the transducer (7), characterized by the fact that each stud (12) is arranged to traverse the dial without contact therewith in a region lying under the decoration, the first end of the stud being soldered to one of said output terminals (10) and the second end being adapted when the dial is in place to receive in a removable manner a spring blade (13) arranged in the case of the first one to bear down at its free end said decoration and in the case of the second one with said second electrode, following introduction of the timepiece movement into the case bearing the crystal.

2. An electronic timepiece as set forth in claim 1, characterized by the fact that said spring blade is rivetted onto a tube (15) adjusted to a friction fit onto the second end (14) of the stud.

3. An electronic timepiece as set forth in claim 2, characterized by the fact that said spring blade is formed of gilded beryllium bronze.
